# EUROPÄISCHE PATENTSCHRIFT

(11) **EP 0 945 079 B1**
(45) Veröffentlichungstag und Bekanntmachung des Hinweises auf die Patenterteilung: **07.05.2003**
(21) Anmeldenummer: 98102640.4
(22) Anmeldetag: 16.02.1998
(51) Int. Cl.: A41H 42/00, D06F 71/40

(54) **Verfahren zum Herstellen von Maschenwaren**
Method for producing knitwear
Procédé de fabrication des articles en tricot

(43) Veröffentlichungstag der Anmeldung: 29.09.1999
(73) Patentinhaber: März München AG, 81737 München (DE)
(72) Erfinder: Sladky, Peter, 81377 München (DE)
(74) Vertreter: Schaumburg, Thoenes & Thurn

(56) Entgegenhaltungen:
- DE-B- 1 142 576
- FR-A- 1 551 283
- FR-A- 2 099 930
- GB-A- 2 300 107

## Beschreibung

Die Erfindung betrifft ein Verfahren zum Herstellen von Maschenwaren für Oberbekleidung auf Flachkulierwirkmaschinen.

Bei der Herstellung von Maschenwaren für Oberbekleidung, z.B. von Pullovern, Pullundem und Jacken, wird üblicherweise ein Teil gestrickt, beispielsweise die Bündchen, der wesentlich größere Teil wird auf Wirkmaschinen gewirkt, beispielsweise auf Flachkulierwirkmaschinen. Auf diesen Maschinen werden mit einem Fadensystem in einem einzigen Arbeitsgang jeweils eine ganze Maschenreihe gebildet. Bei diesem Kulierwirken formen zwischen den Nadeln angeordnete Platinen einen über die Nadeln gelegten Faden zu Schlingen und hängen die vorher gebildete Maschenreihe über die von einer Presse geschlossenen Nadelköpfe in diese neuen Schlingen ein. Die Nadeln sind bei der Flachkulierwirkmaschine in einer Reihe nebeneinander angeordnet. Beim beschriebenen Flachkulierwirken ergibt sich wegen der Gleichzeitigkeit der Maschenbildung ein gleichmäßiges Maschenbild. Daher eignet sich das Flachkulierwirken besonders für die Herstellung hochwertiger Pullover und Pullunder, wie dies auch bei der vorliegenden Erfindung der Fall ist.

Von einer Maschenware mit hoher Qualität wird gewünscht, daß keine Maschenverwerfungen auftreten und die verschiedenen Teile optisch glatt aussehen. Insbesondere bei Verwendung von waschmaschinenfester Schurwolle, die so aufbereitet ist, daß die Oberbekleidung in der Waschmaschine gewaschen werden kann, soll die Oberbekleidung beim Gebrauch nach dem Waschen und anschließenden Bügeln glatt und gleichmäßig aussehen. Beim Stand der Technik werden währerid des Herstellprozesses der Oberbekleidung verschiedene Bügelschritte durchgeführt, um eine gewisse Konsistenz und Gleichmäßigkeit der Maschenware zu erhalten. Es hat sich jedoch gezeigt, daß das Einstellen der verschiedenen Parameter für den Bügelprozeß sehr schwierig ist, um ein optimales Ergebnis zu erhalten.

Aus der GB-A-2300107 ist ein Verfahren zum Herstellen von Maschenwaren bekannt, wobei gestrickte Kleidungsteile auf einer Flachbettstrickmaschine hergestellt werden. Die Teile werden in einem Vorbehandlungsprozeß mit Dampf unter Druck beaufschlagt. Anschließend werden die Teile zu einem Bekleidungsstück zusammengesetzt. Abschließend erfolgt eine Dampfbehandlung mit einem Dampfdruck von 5 bar und einer Temperatur von 140°C und danach das Pressen unter Dampf in einer Preßstation.

Es ist Aufgabe der Erfindung, ein Verfahren zum Herstellen von Maschenwaren und ein Verfahren zum Bügeln anzugeben, die bewirken, daß die Maschenware ein glattes und gleichmäßiges Aussehen beibehält.

Diese Aufgabe wird für ein Verfahren zum Herstellen von Maschenwaren durch die Merkmale des Anspruchs 1 gelöst. Vorteilhafte Weiterbildungen sind in den abhängigen Ansprüchen angegeben.

Bei der Erfindung gemäß Anspruch 1 wird durch das Vorbügeln der Teile und das spätere Pressen unter Dampf der zur Oberbekleidung zusammengesetzten Teile erreicht, daß die Oberbekleidung ein glattes und gleichmäßiges Aussehen hat und keine Maschenverwerfungen vorliegen. Bei Verwendung von waschmaschinenfester Schurwolle wird erreicht, daß aufgrund der Herstellschritte nach der Erfindung die Oberbekleidung auch nach dem Waschen und dem erneuten Bügeln optisch glatt aussieht und ihre Formstabilität beibehält. Es hat sich in der Praxis gezeigt, daß die Maschenware nach dem Waschen in der Waschmaschine bei 30°C bzw. im Wollwaschgang und nach dem maschinellen Trocknen im Wäschetrockner ihr ursprüngliches glattes und gleichmäßiges Aussehen beibehält. Ferner hat sich bei der Anwendung der Erfindung ergeben, daß die für Wolle bei dieser Behandlung unvermeidliche Längenreduzierung auch bei mehrmaliger Behandlung kleiner 5 % ist.

Vorzugsweise wird als Schurwolle reine Wolle im Bereich von 98 bis 100 % verwendet, um das gewünschte Ergebnis zu erhalten. Es ist jedoch auch möglich, den Anteil an Kunststoffasern zu erhöhen, so daß auch ein Anteil an reiner Wolle bis herab zu 90 % und sogar bis zu 80 % noch gute Ergebnisse ergibt. Eine besonders gute Maschenqualität erhält man, wenn waschmaschinenfeste gekämmte Schurwolle mit einer Mindestwollfeinheit von 17,5 bis 21 µm verwendet wird, d.h. die Dicke des Wollhaares im angegebenen Bereich liegt.

Vorzugsweise werden bei einem Ausführungsbeispiel Zwirne verarbeitet, die mindestens 2-fädig sind und eine Nummermetrische Zahl Nm von 10 bis 11 und 13 bis 14 haben. Die Zwirne werden abhängig vom Wert Nm in einer hohen Maschendichte verarbeitet, und zwar für Nm von 10 bis 11 in 77 bis 83 Reihen, insbesondere 80,5 Reihen: für Nm von 13 bis 14 ergeben sich 87 bis 94 Reihen, insbesondere 91 Reihen, jeweils bezogen auf 10 cm Höhe der gewirkten Fläche. Die Verarbeitung erfolgt auf einer Flachkulierwirkmaschine mit einem Gaugewert 18 gg bis 21 gg, wobei dieser Gaugewert angibt, wieviele Nadeln des Kammes je 38,1 mm (≅ 1,5 Zoll) vorhanden sind.

Bei der Erfindung wird beim Pressen der konfektionierten Teile unter Dampf mit einer vorbestimmten Temperatur eine Bügelform verwendet, die vom konfektionierten Teil umhüllt wird. Die Bügelform hat einen flachen Formträger, der beidseitig mit Schaumstoff versehen wird, wobei über den Schaumstoff ein Überzugstoff aufgebracht ist. Diese Bügelform gewährleistet, daß das Oberbekleidungsstück, beispielsweise ein Pullover oder ein Pullunder, von innen her komplett ausgefüllt ist. Beim Pressen unter Dampf gewährleistet die Bügelform hohe Formstabilität, selbst wenn mit relativ hohem Preßdruck, großer Dampfmenge und hoher Temperatur gearbeitet wird. Aufgrund der Vielzahl von Durchgangslöchern im Formträger kann ein intensiver Temperatur- und Dampfaustausch erfolgen, so daß auch die Innenseite des Oberbekleidungsstücks eine entsprechende Wärmebehandlung erfährt.

Gemäß einem Ausführungsbeispiel der kann die Bügelform um ihre Längsachse geklappt werden, wobei im eingeklappten Zustand das konfektionierte Teil über die Bügelform gestülpt wird. Im ausgeklappten Zustand füllt dann die Bügelform das Oberbekleidungsstück komplett von innen aus. Durch diese Maßnahme wird auch im Ärmelbereich ein gutes Preßergebnis erreicht, wobei die Klappvorgänge durch das Bedienpersonal relativ einfach zu bewerkstelligen sind.

Die beim Vorbügeln oder beim Pressen verwendete Temperatur kann im Bereich von 140 bis 190 °C liegen. Vorzugsweise wird ein relativ hoher Temperaturbereich von 150 bis 180 °C gewählt, um zu erreichen, daß die Maschen der Maschenware fixiert werden und ein optisch einwandfreies Ergebnis erreicht wird.

Mit Hilfe der beschriebenen Bügelform wird erreicht, daß auch in den Randbereichen der konfektonierten Teile ein gutes Preßergebnis erreicht wird. Insbesondere bei Verwendung von waschmaschinenfester Schurwolle ergibt sich, daß nach dem Waschen des Oberbekleidungsstücks in der Waschmaschine und nachfolgendem Bügeln die Maschenteile ein glattes und gleichmäßiges Aussehen erhalten.

Ein Ausführungsbeispiel der Erfindung wird im folgenden an Hand der Zeichnung erläutert. Darin zeigt:
- Figur 1: ein Blockdiagramm der Ablaufschritte des Verfahrens nach der Erfindung und
- Figur 2: eine um eine Längsachse klappbare Bügelform.

Figur 1 zeigt in einer Blockdarstellung die Herstellschritte bei der Herstellung eines Pullovers. Dieser Pullover ist aus waschmaschinenfester Schurwolle mit einem Anteil an reiner Wolle von 98 bis 100 % gewirkt und gestrickt (Schritt 10). .Es erfolgt eine zweifädige Verarbeitung, d.h. es werden zwei separate Fäden parallel beim Strickvorgang bzw. beim Wirkvorgang verarbeitet. Die zweifädige Verarbeitung sichert in Verbindung mit den verschiedenen Bügelprozessen die Formstabilität des Pullovers (Schritt 12).

In Schritt 14 werden die für den Pullover erforderlichen Bündchen gestrickt. Auf Wirkmaschinen werden die großflächigen Pulloverteile gewirkt (Schritt 16).

Es erfolgt ein Vorbügeln der Pulloverteile bei einer Temperatur von 140 bis 190°C mit Oberdampf und Unterdampf in einer Bügelmaschine. Vorzugsweise wird die Temperatur aus dem Bereich von 180 bis 190 °C gewählt, um die Maschenware glatt zu strecken.

Im nachfolgenden Schritt 20 werden die verschiedenen Pulloverteile zusammengesetzt, d.h. konfektioniert. Anschließend wird in Schritt 22 der konfektionierte Pullover auf die Bügelform aufgebracht. Hierzu wird die Bügelform, welche weiter unten noch genauer erläutert wird, um ihre Längsachse geschwenkt, die Ärmel auf die Armelemente der Bügelform aufgezogen und der Pulloverkörper über den Formkörper gestülpt. Danach erfolgt ein Preßbügeln in einer Presse bei 140 bis 190 °C, ebenfalls mit Ober- und Unterdampf (Schritt 24). Auch hier wird vorzugsweise eine Temperatur aus dem Bereich von 150 bis 180 °C gewählt. Optional erfolgt ein Nachbügeln einzelner Stellen des Pullovers per Hand (Schritt 26), um insbesondere im Randbereich dem Pullover ein glattes Aussehen zu geben.

Figur 2 zeigt die Bügelform 30, welche aus zwei Ärmelelementen 32, 34 und einem Längskörper 36 zusammengesetzt ist. Die Bügelform 30 ist um eine Längsachse 38 um einen vorgegebenen Winkel klappbar, d.h. es sind Scharniere vorgesehen, die es gestatten, die Bügelform 30 um die Achse 38 zu verschwenken.

Im unteren Bildteil ist ein Schnitt längs der Linien AA dargestellt. Die Bügelform enthält einen flachen Formträger 40 aus Aluminium, in welchem eine Vielzahl von Durchgangslöchern 42 eingelassen sind, die einen Dampfaustausch ermöglichen. Auf den flachen Formträger 40 ist beidseitig Schaumstoff 44 überzogen, über den ein temperaturbeständiger Überzugsstoff 46 angeordnet ist.

Beim Betrieb der Bügelform 30 wird zunächst die Bügelform 30 um die Achse 38 so weit verschwenkt, daß der Pullover mühelos über die Ärmelelemente 32 und den Körper 36 gestülpt werden kann. Anschließend wird die Bügelform 30 wieder in ihre insgesamt flache Form zurückgeschwenkt, so daß die Ärmelelemente 34 und der Körper 36 den Pullover von der Innenseite her vollständig ausfüllen. Die Bügelform 30 wird zusammen mit dem Pullover auf den Tisch einer Presse gelegt, die eine obere Bügelplatte hat. Die Bügelform 30 mit dem Pullover wird mit Druck und Dampf beaufschlagt, welcher aus der Tischplatte und der oberen Bügelplatte austritt. Aufgrund der Durchgangslöcher 42 und der Durchlässigkeit von Überzugsstoff 46 und Schaumstoff 44 erfolgt ein wirksamer Dampfaustausch, so daß auch die Innenseite des Pullovers wärmebehandelt wird.

Es ist noch darauf hinzuweisen, daß für andere Formen der Oberbekleidung die Bügelform 30 jeweils angepaßt werden kann. Beispielsweise für Pullunder werden die Armelemente 32, 34 weggelassen. Außerdem ist es in einem solchen Fall nicht erforderlich, die Bügelform mit einem Schwenkmechanismus auszustatten.

## Patentansprüche

1. Verfahren zum Herstellen von Maschenwaren für Oberbekleidung auf Flachkulierwirkmaschinen, mit den folgenden Schritten:
a) Bereitstellung von Schurwolle,
b) Verarbeitung der Schurwolle zu Teilen von Oberbekleidung durch Stricken oder Wirken,
c) Vorbügeln der Teile unter Einsatz von Dampf,
d) Konfektionieren,
e) Pressen der konfektionierten Teile unter Dampf mit einer vorbestimmten Temperatur, wobei eine Bügelform (30) verwendet wird, die vom konfektionierten Teil umhüllt wird.

2. Verfahren nach Anspruch 1, **dadurch gekennzeichnet, daß** als Schurwolle waschmaschinenfeste Schurwolle verwendet wird, vorzugsweise gekämmte Schurwolle mit einer Wollhaardicke im Bereich von 17,5 bis 21 µm.

3. Verfahren nach Anspruch 1 oder 2, **dadurch gekennzeichnet, daß** die Schurwolle reine Wolle im Bereich von 90 bis 100 % enthält, vorzugsweise im Bereich von 95 bis 100 %, insbesondere im Bereich von 98 bis 100 %.

4. Verfahren nach einem der vorhergehenden Ansprüche, **dadurch gekennzeichnet, daß** die Bügelform (30) einen flachen Formträger (40) hat, der beidseitig mit Schaumstoff (44) versehen wird, auf dem beidseitig ein Überzugsstoff (46) aufgebracht wird, wobei der Formträger (40) vorzugsweise eine Vielzahl von Durchgangslöchern (42) für den Durchtritt von Dampf hat.

5. Verfahren nach einem der vorhergehenden Ansprüche, **dadurch gekennzeichnet, daß** die Bügelform (30) um eine Längsachse (38) geklappt wird, daß in dieser Anordnung das konfektionierte Teil über die Bügelform (30) gestülpt und anschließend die Bügelform ausgeklappt wird, so daß das Teil die ausgeklappte Bügelform (30) umhüllt.

6. Verfahren nach einem der vorhergehenden Ansprüche, **dadurch gekennzeichnet, daß** die Bügelform mit der Oberbekleidung beidseitig mit Temperatur und Dampf beaufschlagt wird.

7. Verfahren nach Anspruch 6, **dadurch gekennzeichnet, daß** die Temperatur im Bereich von 140 bis 190°C, vorzugsweise im Bereich von 150 bis 180°C liegt.

8. Verfahren nach einem der vorhergehenden Ansprüche, **dadurch gekennzeichnet, daß** der Druck beim Preßvorgang derart eingestellt wird, daß keine Glanzstellen entstehen.

9. Verfahren nach einem der vorhergehenden Ansprüche, **dadurch gekennzeichnet, daß** das Vorbügeln bei einer Temperatur im Bereich von 140 bis 190° C, vorzugsweise im Bereich von 150 bis 180°C, erfolgt.

10. Verfahren nach Anspruch 9, **dadurch gekennzeichnet, daß** das Vorbügeln mit gleichzeitigem Beaufschlagen von Ober- und Unterdampf erfolgt.

11. Verfahren nach einem der vorhergehenden Ansprüche, **dadurch gekennzeichnet, daß** die Schurwolle als Zwirn mindestens 2-fädig verarbeitet wird, wobei der Zwirn vorzugsweise eine Nummermetrische Zahl Nm von 10 bis 11 oder 13 bis 14 hat.

12. Verfahren nach Anspruch 11, **dadurch gekennzeichnet, daß** die Verarbeitung auf Flachkulierwirkmaschinen mt einer Gaugezahl von 18 gg bis 21 gg erfolgt, und daß die Maschendichte für den Wert Nm von 10 bis 11 auf einer Wirkfläche der Höhe von 10 cm 77 bis 83 Maschenreihen, vorzugsweise 80,5 Maschenreihen, und für den Wert Nm von 13 bis 14 gleich 87 bis 94 Maschenreihen, vorzugsweise 91 Maschenreihen, beträgt.

## Claims

1. Method for producing knitwear for outerwear on flat weft knitting machines, comprising the following steps:
a) provision of new wool,
b) processing said new wool to form pieces of outerwear by knitting,
c) pre-ironing said pieces by application of steam,
d) confectioning,
e) pressing the confectioned pieces under steam having a predetermined temperature using an ironing form (30) covered by the confectioned piece.

2. Method according to claim 1, **characterized in that** said new wool used comprises a machine-washable new wool, preferably combed new wool having a wool fibre thickness in the range of 17.5 to 21 µm.

3. Method according to claims 1 or 2, **characterized in that** said new wool comprises pure wool in the range of 90 to 100%, preferably in the range of 95 to 100% and in particular in the rage of 98 to 100%.

4. Method of any of the preceding claims, **characterized in that** said ironing form (30) has a flat form support (40) provided with a foam material (44) on both sides to which a cover cloth (46) is applied on both sides, the form support (40) preferably having a plurality of through holes (42) for the passage of steam.

5. Method of any of the preceding claims, **characterized in that** said ironing form (30) is folded about a longitudinal axis (38), the confectioned piece is pulled over said ironing form (30) in said folded arrangement and **in that** subsequently, the ironing form is unfolded such that said piece covers the unfolded ironing form (30).

6. Method according to any of the preceding claims, **characterized in that** a temperature and steam is applied to both sides of said outerwear provided with said ironing form.

7. Method according to any of the preceding claims, **characterized in that** said temperature is in the range of 140 to 190°C, preferably in the range of 150 to 180°C.

8. Method according to any of the preceding claims, **characterized in that** in the pressing process, the pressure is adjusted such that no shiny portions are produced.

9. Method according to any of the preceding claims, **characterized in that** said pre-ironing is effected at a temperature in the range of 140 to 190°C, preferably in the range of 150 to 180°C.

10. Method according to claim 9, **characterized in that** said pre-ironing is effected by simultaneously applying steam from above and below.

11. Method according to any of the preceding claims, **characterized in that** said new wool as a yarn is processed having at least two threads, wherein said yarn preferably has a metric number Nm of 10 to 11 or 13 to 14.

12. Method according to claim 11, **characterized in that** on flat weft knitting machines the processing takes place at a gauge number of 18 gg to 21 gg, and **in that** the closeness of stitches for the value Nm of 10 to 11 on an operating surface having a height of 10 cm is 77 to 82 knitted courses, preferably 80,5 courses, and for the value Nm of 13 to 14 is 87 to 94 knitted courses, preferably 91 knitted courses.

## Revendications

1. Procédé de fabrication d'articles tricotés pour vêtements pour métier de type Cotton, comportant les étapes suivantes consistant à :
a) préparer de la laine vierge,
b) tricoter la laine vierge pour réaliser des pièces de vêtement,
c) réaliser un pré-repassage des pièces à la vapeur,
d) réaliser la confection,
e) presser les pièces confectionnées à la vapeur à une température prédéterminée, en utilisant une forme de repassage (30) qui est enveloppée par la pièce confectionnée.

2. Procédé selon la revendication 1, **caractérisé en ce qu'**il est utilisé comme laine vierge de la laine vierge lavable en machine, de préférence de la laine vierge peignée dont les brins ont une épaisseur comprise entre 17,5 et 21 µm.

3. Procédé selon la revendication 1 ou 2, **caractérisé en ce que** la laine vierge contient entre 90 et 100%, de préférence entre 95 et 100%, en particulier entre 98 et 100%, de laine pure.

4. Procédé selon l'une des revendications précédentes, **caractérisé en ce que** la forme de repassage (30) comporte un support de forme plat (40) qui est doté, des deux côtés, de matière alvéolaire (44) sur laquelle on applique des deux côtés une matière de revêtement (46), le support de forme (40) comportant de préférence une pluralité de trous de passage (42) destiné à laisser passer la vapeur.

5. Procédé selon l'une des revendications précédentes, **caractérisé en ce que** la forme de repassage (30) est rabattue autour d'un axe longitudinal (38), **en ce que** dans cet agencement la pièce confectionnée est retournée sur la forme de repassage (30), puis la forme de repassage est dépliée de sorte que la pièce enveloppe la forme de repassage dépliée (30).

6. Procédé selon l'une des revendications précédentes, **caractérisé en ce qu'**une température et de la vapeur sont appliquées à la forme de repassage dotée du vêtement des deux côtés.

7. Procédé selon la revendication 6, **caractérisé en ce que** la température est comprise entre 140 et 190°C, de préférence entre 150 et 180°C.

8. Procédé selon l'une des revendications précédentes, **caractérisé en ce que** la pression lors du processus de pressage est réglée de façon à ne générer aucune paillette.

9. Procédé selon l'une des revendications précédentes, **caractérisé en ce que** le pré-repassage est effectué à une température comprise entre 140 et 190°C, de préférence entre 150 et 180°C.

10. Procédé selon la revendication 9, **caractérisé en ce que** le pré-repassage est effectué en appliquant de la vapeur à la fois par-dessus et par-dessous.

11. Procédé selon l'une des revendications précédentes, **caractérisé en ce que** la laine vierge est traitée en tant que retors à au moins deux fils, le retors ayant de préférence un compte métrique en Nm de 10 à 11 ou de 13 à 14.

12. Procédé selon la revendication 11, **caractérisé en ce que** le traitement est effectué sur des métiers de type Cotton mt de jauge comprise entre 18 gg et 21 gg, et **en ce que** le taux de maillage, pour la valeur Nm comprise entre 10 et 11 sur une surface de tricotage de l'ordre de 10 cm, est compris entre 77 et 83 rangs de mailles, en étant de préférence de 80,5 rangs de mailles, et pour la valeur Nm comprise entre 13 et 14, est compris entre 87 et 94 rangs de mailles, en étant de préférence de 91 rangs de mailles.
